# EUROPÄISCHE PATENTSCHRIFT

(11) **EP 0 839 178 B1**
(45) Veröffentlichungstag und Bekanntmachung des Hinweises auf die Patenterteilung: **08.12.1999**
(21) Anmeldenummer: 96924857.4
(22) Anmeldetag: 03.07.1996
(51) Int. Cl.: C11D 3/08, C11D 3/10, C11D 11/00, C11D 17/06

(54) **AMORPHES ALKALISILICAT-COMPOUND**
AMORPHOUS ALKALI SILICATE COMPOUND
COMPOSE AMORPHE DE SILICATE ALCALIN

(30) Priorität: 12.07.1995 DE 19525378
(43) Veröffentlichungstag der Anmeldung: 06.05.1998
(73) Patentinhaber: Henkel Kommanditgesellschaft auf Aktien, 40191 Düsseldorf (DE)
(72) Erfinder: ARTIGA GONZALEZ, Rene-Andrés, D-40589 Düsseldorf (DE); BAUER, Volker, 39307 Genthin (DE); BURMEISTER, Katrin, D-85586 Poing (DE); HAMMELSTEIN, Stefan, D-40591 Düsseldorf (DE)
(86) Internationale Anmeldenummer: EP9602902
(87) Internationale Veröffentlichungsnummer: WO9703168

(56) Entgegenhaltungen:
- EP-A- 0 353 562
- DE-A- 4 435 743
- DE-A- 4 442 977
- US-A- 4 265 790

## Beschreibung

Die Erfindung betrifft ein Verfahren zur Herstellung eines tensidhaltigen amorphen Alkalisilicat/Alkalicarbonat-Compounds mit Sekundärwaschvermögen, das als wasserlösliche Buildersubstanz in Wasch- oder Reinigungsmitteln eingesetzt werden kann, sowie die Verwendung derartiger Alkalisilicat-Compounds in Wasch- oder Reinigungsmitteln, extrudierte Wasch- oder Reinigungsmittel sowie ein Verfahren zu ihrer Herstellung.

Moderne, verdichtete Wasch- oder Reinigungsmittel weisen allgemein den Nachteil auf, daß sie aufgrund ihrer kompakten Struktur ein schlechteres Löseverhalten in wäßriger Flotte zeigen als beispielsweise leichtere sprühgetrocknete Wasch- oder Reinigungsmittel des Standes der Technik. Dabei tendieren Wasch- oder Reinigungs-mittel im allgemeinen zu einer um so schlechteren Lösegeschwindigkeit in Wasser, je höher ihr Verdichtungsgrad ist. Zeolithe, die in Wasch- oder Reinigungsmitteln als Buildersubstanzen üblicherweise enthalten sind, können aufgrund ihrer Wasserunlöslichkeit zusätzlich zu dem verschlechterten Löseverhalten beitragen.

Eine wasserlösliche Alternative für den Zeolith stellen amorphe Alkalisilicate mit Sekundärwaschvermögen dar.

Durch Sprüh- oder Walzentrocknung von Wasserglas lösungen lassen sich bekanntermaßen hydratisierte wasserlösliche Silicate in Pulverform erhalten, die noch etwa 20 Gew.-% Wasser enthalten (vgl. Ullmanns Enzyclopädie der technischen Chemie, 4. Auflage 1982, Band 21, Seite 412). Solche Produkte sind für verschiedene Zwecke im Handel. Derartige Pulver weisen aufgrund der Sprühtrocknung eine sehr lockere Struktur auf; ihre Schüttgewichte liegen im allgemeinen deutlich unter 700 g/l.

Alkalisilicate in granularer Form mit höheren Schüttgewichten können gemäß der Lehre der europäischen Patentanmeldung EP-A-0 526 978 erhalten werden, wobei man eine Alkalisilicat-Lösung mit einem Feststoffgehalt zwischen 30 und 53 Gew.-% in eine beheizte Trommel einbringt, in deren Längsachse eine Welle mit einer Vielzahl von nahe an die Innenfläche der Trommel reichenden Armen rotiert, wobei die Trommelwand eine Temperatur zwischen 150 und 200 °C aufweist und der Trockenvorgang durch ein in die Trommel eingespeistes Gas mit einer Temperatur zwischen 175 und etwa 250 °C unterstützt wird. Nach diesem Verfahren wird ein Produkt erhalten, dessen mittlere Teilchengröße im Bereich zwischen 0,2 und 2 mm liegt. Ein bevorzugtes Trocknungsgas ist beheizte Luft.

Die europäische Patentanmeldung EP-A-0 542 131 beschreibt ein Verfahren, bei dem man ein in Wasser bei Raumtemperatur vollständig lösliches Produkt mit einem Schüttgewicht zwischen 500 und 1200 g/l erhält. Die Trocknung erfolgt vorzugsweise unter Verwendung von erhitzter Luft. Auch hierbei wird mit einem zylindrischen Trockner mit beheizter Wand (160 bis 200 °C) gearbeitet, in dessen Längsachse ein Rotor mit schaufelförmigen Blättern sich mit einer derartigen Geschwindigkeit dreht, daß aus der Silicatlösung mit einem Feststoffgehalt zwischen 40 und 60 Gew.-% eine pseudoplastische Masse mit einem freien Wassergehalt zwischen 5 und 12 Gew.-% entsteht. Die Trocknung wird durch einen heißen Luftstrom (220 bis 260°C) unterstützt.

Die ältere, nicht vorveröffentlichte Anmeldung P 44 19 745.4 beschreibt ebenfalls ein wasserlösliches, amorphes und granulares Alkalisilicat, welches auf ähnliche Weise wie in der EP-A-0 526 978 beschrieben hergestellt wird, jedoch kieselsäurehaltig ist. Mit dem Begriff "amorph" ist "röntgenamorph" gemeint. Dies bedeutet, daß die Alkalisilicate bei Röntgenbeugungsaufnahmen keine scharfen Reflexe liefern, sondern allenfalls eine oder mehrere breite Maxima, deren Breite mehrere Gradeinheiten des Beugungswinkels beträgt. Damit ist jedoch nicht ausgeschlossen, daß bei Elektronenbeugungsexperimenten Bereiche gefunden werden, die scharfe Elektronenbeugungsreflexe liefern. Dies ist so zu interpretieren, daß die Substanz mikrokristalline Bereiche in einer Größenordnung bis zu ca. 20 nm (max. 50 nm) aufweist.

Granulare amorphe Natriumsilicate, welche durch Sprühtrockung wäßriger Wasserglas lösungen, anschließendes Mahlen und nachfolgendes Verdichten und Abrunden unter zusätzlichem Wasserentzug des Mahlgutes erhalten werden, sind Inhalt der US-amerikanischen Patentschriften 3,912,649, 3,956,467, 3,838,193 und 3,879,527. Der Wassergehalt der erhaltenen Produkte liegt bei etwa 18 bis 20 Gew.-% bei Schüttgewichten deutlich oberhalb 500 g/l.

Weitere granulare Alkalisilicate mit Sekundärwaschvermögen sind aus den europäische Patentanmeldungen EP-A-0 561 656 und EP-A-0 488 868 bekannt. Es handelt sich hierbei um Compounds von Alkalisilicaten mit bestimmten Q-Verteilungen und Alkalicarbonaten. Die Produkte werden dadurch hergestellt, daß man pulverförmiges wasserfreies Natriumcarbonat unter Verwendung einer Natriumsilicatlösung (Wasserglaslösung) granuliert und die Produkte derart trocknet, daß sie einen bestimmten an das Silicat gebundenen Restwassergehalt aufweisen. Nach Versuchen der Anmelderin weisen derartige Produkte ein verhältnismäßig geringes Aufnahmevermögen für Niotenside im Bereich von < 30 g Niotenside pro 100 g Compound auf. Im Stand der Technik ist es nicht bekannt, derartige Compounds unter Verwendung aniontensidhaltiger wäßriger Zubereitungen herzustellen.

Aus der internationalen Patentanmeldung WO-A-91/02047 ist ein Verfahren zur Herstellung von Extrudaten mit hoher Dichte bekannt, wobei ein festes und rieselfähiges Vorgemisch unter Druck strangförmig verpreßt wird. Das feste und rieselfähige Vorgemisch enthält ein Plastifizier- und/oder Gleitmittel, welches bewirkt, daß das Vorgemisch unter dem Druck bzw. dem Eintrag spezifischer Arbeit plastisch erweicht und damit extrudierbar wird. Nach dem Austritt aus der Lochform wirken auf das System keine Scherkräfte mehr ein und die Viskosität des Systems steigt dadurch derart an, daß der extrudierte Strang auf vorherbestimmbare Extrudatdimensionen geschnitten werden kann. Aus der internationalen Patentanmeldung WO-A-94/09111 ist nun bekannt, daß in dem zu extrudierenden Vorgemisch sowohl Bestandteile, welche ein strukturviskoses Verhalten aufweisen, als auch Bestandteile, welche dilatante Eigenschaften besitzen, enthalten sein müssen. Lägen nur strukturviskos wirkende Bestandteile in dem Vorgemisch vor, so würde es aufgrund des starken Schergefälles derart erweichen, ja nahezu flüssig werden, daß der Strang nach dem Austritt aus der Lochform nicht mehr schneidfähig wäre. Es werden daher auch dilatant wirkende Bestandteile eingesetzt, welche bei steigendem Schergefälle eine steigende Plastizität aufweisen und dadurch die Schneidfähigkeit des extrudierten Stranges sicherstellen. Die meisten Inhaltsstoffe von Wasch- oder Reinigungsmitteln zeigen ein strukturviskoses Verhalten. Ein dilatantes Verhalten stellt eher die Ausnahme dar. Ein üblicher Bestandteil von herkömmlichen Wasch- oder Reinigungsmittel besitzt jedoch dilatante Eigenschaften; es sind die als Buildersubstanz und Phosphatersatz eingesetzten wasserunlöslichen Alumosilicate wie Zeolith. Aus der internationalen Patentanmeldung W0-A-94/09111 sind zwar extrudierte Wasch- oder Reinigungs-mittel bekannt, welche 19 Gew.-% Zeolith (bezogen auf wasserfreie Aktivsubstanz) sowie 12,5 Gew.-% Natriumcarbonat und 2,2 Gew.-% amorphes Natriumsilicat enthalten; es war jedoch nicht bekannt, daß Zeolith aus verfahrenstechnischer Sicht teilweise oder sogar ganz durch wasserlösliche anorganische Buildersubstanzen wie amorphe Alkalisilicate ersetzt werden kann, wenn diese in bestimmter Form eingesetzt werden.

Aus der deutschen Patentanmeldung Aktenzeichen 195 01 269.0 sind amorphe Alkalisilicat-Compounds mit Sekundärwaschvermögen und einem Molverhältnis M₂O : SiO₂ (M = Alkalimetall) zwischen 1 : 1,5 und 1 : 3,3 bekannt, die anionische Tenside, bevorzugt Alkylbenzolsulfonate und/oder Alk(en)ylsulfate, enthalten. In einer bevorzugten Ausführungsform enthalten diese Compounds zusätzlich 30 bis 70 Gew.-% Alkalicarbonat. Sie werden durch Sprühtrocknung einer wäßrigen Aufschlämmung, welche sämtliche Bestandteile des Alkalisilicat-Compounds enthält, hergestellt.

Die EP-A-651 050 beschreibt ein Verfahren zur Herstellung von Granulaten, die als essentielle Komponenten ein amorphes Silicat, ein Aniontensid sowie ein weiteres festes Salz enthalten, das beispielsweise Natriumcarbonat sein kann. Dabei wird das weitere Salz vorgelegt und mit einem wäßrigen "Binder" aus Alkalimetallsilicatlösung und Aniontensid agglomeriert. Natriumcarbonat stellt eine von vielen wählbaren Salzkomponenten dar. Während der Binder das Alkalimetallsilicat und das Aniontensid in Gewichtsverhältnissen zwischen 1 : 3 und 3 : 1 enthält, wird über das Gewichtsverhältnis zwischen "Binder" und Salzkomponente nichts ausgesagt. Die in den Ausführungsbeispielen hergestellten Agglomerate weisen Natriumcarbonatgehalte von unter 10 Gew.-% auf. Das bevorzugte und in den Ausführungsbeispielen in Anteilen von 35,5 Gew.-% anwesende Salz ist Natriumsulfat.

Eine Aufgabe der Erfindung bestand darin, weitere wasserlösliche Buildersubstanzen für den teilweisen oder vollständigen Ersatz von Zeolith in Wasch- oder Reinigungsmitteln bereitzustellen, wodurch das Löseverhalten insbesondere von schweren Wasch- oder Reinigungsmitteln verbessert werden sollte. Zusätzlich sollten diese wasserlöslichen Buildersubstanzen auch eine Aufnahmekapazität für bei der Verarbeitungstemperatur flüssige bis wachsartige Inhaltsstoffe von Wasch- oder Reinigungsmitteln besitzen. Eine weitere Aufgabe der Erfindung bestand darin, extrudierte Wasch- oder Reinigungsmittel sowie ein Verfahren zu ihrer Herstellung bereitzustellen, welche die wasserlöslichen Buildersubstanzen in dem Maße enthalten, daß auf Zeolith nicht nur aus anwendungstechnischer sondern auch aus verfahrenstechnischer Sicht teilweise oder ganz verzichtet werden kann.

Gegenstand der Erfindung ist dementsprechend ein Verfahren zur Herstellung eines aniontensidhaltigen Alkalimetallsilicat/Alkalimetallcarbonat-Compounds mit Sekundärwaschvermögen, wobei das Alkalimetallsilicat röntgenamorph ist und ein Molverhältnis M₂O : SiO₂ (M = Alkalimetall) zwischen 1 : 1,5 und 1 : 3,3 aufweist und wobei das Compound 15 bis 50 Gew.-% Alkalimetallsilicat, 30 bis 70 Gew.-% Alkalimetallcarbonat, 1,5 bis 15 Gew.-% Aniontenside und 12 bis 19 Gew.-% Wasser enthält, dadurch gekennzeichnet, daß man eine pulverförmige Komponente ausgewählt aus Alkalimetallcarbonat, Alkalimetallsilicat oder einer Mischung hiervon unter Verwendung einer wäßrigen Zubereitung agglomeriert, die eines oder mehrere Aniontenside und erforderlichenfalls diejenige Komponente des herzustellenden Compounds enthält, die nicht in Pulverform vorgelegt wird. Unter "Alkalimetallcarbonat" werden dabei Salze der Kohlensäure verstanden, bei denen ein bis zwei Wasserstoffionen durch Alkalimetallionen ersetzt sind. Beispiele sind eigentliche Carbonate M₂CO₃ (M = Alkalimetall), Hydrogencarbonate MHCO₃ und gemischte Carbonate wie beispielsweise Trona, Na₃H(CO₃)₂ · 2 H₂O.

Dabei bedeuten hier und im folgenden die Begriffe "Pulverform" bzw. "pulverförmig", daß die Substanzen in fester, rieselförmiger Form vorliegen und mindestens 90 Gew.-% der Teilchen einen Teilchendurchmesser von 1 mm oder darunter aufweisen.

Bevorzugte amorphe Alkalisilicate weisen ein Molverhältnis M₂O : SiO₂ (M = Alkalimetall) zwischen 1:1,9 und 1:3, insbesondere bis 1:2,5 auf. Hierbei kommen insbesondere Natrium- und/oder Kaliumsilicat in Betracht. Aus ökonomischen Gründen sind die Natriumsilicate bevorzugt. Legt man aus anwendungstechnischen Gründen jedoch auf eine besonders hohe Lösegeschwindigkeit in Wasser Wert, so empfiehlt es sich, Natrium mindestens anteilsweise durch Kalium zu ersetzen. Beispielsweise kann die Zusammensetzung des Alkalisilicats so gewählt werden, daß das Silicat einen Kalium-Gehalt, berechnet als K₂O, von bis zu 5 Gew.-% aufweist. Bevorzugte Alkalisilicate liegen als Compound mit Alkalicarbonat, vorzugsweise Natrium- und/oder Kaliumcarbonat, vor. Der Wassergehalt dieser bevorzugten amorphen Alkali-silicat-Compounds, liegt vorteilhafterweise zwischen 10 und 22 Gew.-%, insbesondere zwischen 12 und 20 Gew.-%. Dabei können Wassergehalte von 14 bis 19 Gew.-% besonders bevorzugt sein.

Es wird ausdrücklich darauf hingewiesen, daß alle bekannten röntgenamorphen Alkalisilicate, Mischungen aus Alkalisilicaten und Alkalicarbonaten und Alkalisilicat-Compounds zur Herstellung der erfindungsgemäßen Compounds eingesetzt werden können. Diese Silicate können durch Sprühtrocknung, Granulierung und/oder Kompaktierung, beispielsweise durch Walzenkompaktierung hergestellt worden sein. Carbonat- und silicathaltige Compounds können ebenfalls durch Sprühtrocknung, Granulierung und/oder Kompaktierung, beispielsweise durch Walzenkompaktierung hergestellt werden. Einige dieser Silicate und carbonat- und silicathaltigen Compounds liegen als Handelsprodukte vor. Es wird hierbei beispielshaft auf die Handelsprodukte Britesil^{(R)} der Firma Akzo & Nobel, Nabion 15^{(R)} der Firma Rhône-Poulenc, Gransil^{(R)} der Firma Colin Stewart oder Dizzil^{(R)} G der Firma Akzo & Nobel verwiesen. Dabei sind als Carbonat-Alkalisilicat-Compounds solche bevorzugt, welche ein Gewichtsverhältnis von Carbonat zu Silicat von 3:1 bis 1:9 und insbesondere von 2,5:1 bis 1:5 aufweisen. Diese handelsüblichen Alkalisilicate bzw. Compounds können beispielsweise mit wäßrigen Lösungen von Aniontensiden oder auch mit Aniontensidsäuren granuliert werden.

Auch amorphe Silicate, welche gemäß den obengenannten US-Patentschriften durch Sprühtrocknung oder in Granulatoren von der Art der Turbotrockner beispielsweise der Firma Vomm, Italien, hergestellt werden können, sind geeignete und durchaus bevorzugte Ausgangsstoffe mit vorteilhaften Eigenschaften. Dabei ist es bei der Turbogranulierung möglich, die Compounds direkt auf die erfindungsgemäße Weise herzustellen. Bei dem erfindungsgemäßen Verfahren zur Herstellung von aniontensidhaltigen Alkalimetallsilicat/Alkalimetallcarbonat-Compounds kann man generell so vorgehen, daß man in einem geeigneten Mischaggregat oder in einer Wirbelschicht mindestens eine der Komponenten Alkalimetallsilicat oder Alkalimetallcarbonat in Pulverform vorgibt und durch Aufdüsen einer wäßrigen Lösung eines Aniontensids, die erforderlichenfalls zusätzlich eine weitere Komponente des herzustellenden Compounds in gelöster und/oder dispergierter Form enthält, aufsprüht. Dabei kann das Aniontensid als Alkalimetallsalz, beispielsweise als Natriumsalz, als Tensidsäure oder in teilneutralisierter Form eingesetzt werden. Beispielsweise kann man pulverförmiges Alkalimetallcarbonat vorlegen und unter Verwendung einer wäßrigen aniontensidhaltigen Alkalimetallsilicatlösung, die gegebenenfalls ungelöste Anteile an Alkalimetallsilicat enthalten kann, agglomerieren. Alternativ hierzu kann man pulverförmiges Alkalimetallsilicat vorlegen und unter Verwendung einer aniontensidhaltigen Alkalimetallcarbonatlösung agglomerieren. In einer weiteren Ausführungsform kann man ein pulverförmiges Gemenge aus Alkalimetallsilicat und Alkalimetallcarbonat vorlegen und dieses unter Verwendung einer wäßrigen Aniontensidzubereitung agglomerieren. Bei dieser wäßrigen Zubereitung kann es sich um eine echte Lösung, eine Emulsion oder auch eine wasserhaltige Tensidpaste handeln. Schließlich kann das erfindungsgemäße Verfahren auch in der Form ausgeführt werden, daß man ein vorgebildetes Compound aus Alkalimetallsilicat und Alkalimetallcarbonat mit einer derartigen wäßrigen Aniontensidzubereitung agglomeriert. Das vorgebildete Compound aus Alkalimetallsilicat und Alkalimetallcarbonat kann beispielsweise durch Sprühtrocknung einer wäßrigen Lösung oder Suspension erhalten werden, die beide Komponenten enthält. Es kann hierfür jedoch auch ein Compound eingesetzt werden, das man durch Agglomeration der einen Komponenten in Pulverform mit einer wäßrigen Lösung der zweiten Komponenten erhalten kann.

Als Alkalimetallcarbonat wählt man bevorzugt Natrium- und/oder Kaliumcarbonat, wobei aus wirtschaftlichen Gründen Natriumcarbonat bevorzugt ist.

Für die Herstellung der Compounds lassen sich die im Stand der Technik bekannten Misch- und Agglomerieraggregate einsetzen. Beispielsweise genannt seien der vorstehend näher beschriebene Turbotrockner oder auch langsamer rotierende und vorzugsweise mit mischenden Einbauten versehene Trommeln, Granulierteller, die sich um eine vorzugsweise zur Senkrechten geneigte Achse drehen, sowie ein durch einen Gasstrom fluidisiertes Fließbett.

Als Aniontenside, die in den Alkalisilicat-Compounds eingesetzt werden, kommen vor allem Tenside des Sulfonat- und/oder Sulfat-Typs in Betracht. Als Tenside vom Sulfonat-Typ kommen vorzugsweise C₉-C₁₃-Alkylbenzolsulfonate, Olefinsulfonate, d.h. Gemische aus Alken- und Hydroxyalkansulfonaten sowie Disulfonaten, wie man sie beispielsweise aus C₁₂-C₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate, die aus C₁₂-C₁₈-Alkanen beispielsweise durch Sulfochlorierung oder Sulfoxidation mit anschließender Hydrolyse bzw. Neutralisation gewonnen werden. Geeignete Tenside vom Sulfat-Typ sind die Schwefelsäuremonoester aus primären Alkoholen natürlichen und synthetischen Ursprungs. Als Alk(en)ylsulfate werden die Alkali- und insbesondere die Natriumsalze der Schwefelsäurehalbester der C₁₂-C₁₈-Fettalkohole beispielsweise aus Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlänge bevorzugt. Weiterhin bevorzugt sind Alk(en)ylsulfate der genannten Kettenlänge, welche einen synthetischen, auf petrochemischer Basis hergestellten geradkettigen Alkylrest enthalten, die ein analoges Abbauverhalten besitzen wie die adäquaten Verbindungen auf der Basis von fettchemischen Rohstoffen. Aus waschtechnischem Interesse sind C₁₆-C₁₈-Alk(en)ylsulfate insbesondere bevorzugt. Dabei kann es auch von besonderem Vorteil und insbesondere für maschinelle Waschmittel von Vorteil sein, C₁₆-C₁₈-Alk(en)ylsulfate in Kombination mit niedriger schmelzenden Aniontensiden und insbesondere mit solchen Aniontensiden, die einen niedrigeren Krafft-Punkt aufweisen und bei relativ niedrigen Waschtemperaturen von beispielsweise Raumtemperatur bis 40 °C eine geringe Kristallisationsneigung zeigen, einzusetzen. In einer bevorzugten Ausführungsform der Erfindung enthalten die Compounds daher Mischungen aus kurzkettigen und langkettigen Fettalkylsulfaten, vorzugsweise Mischungen aus C₁₂-C₁₄-Fettalkylsulfaten oder C₁₂-C₁₈-Fettalkylsulfaten mit C₁₆-C₁₈-Fettalkylsulfaten und insbesondere C₁₂-C₁₆-Fettalkylsulfaten mit C₁₆-C₁₈-Fettalkylsulfaten. In einer weiteren bevorzugten Ausführungsform der Erfindung werden jedoch nicht nur gesättigte Alkylsulfate, sondern auch ungesättigte Alkenylsulfate mit einer Alkenylkettenlänge von vorzugsweise C₁₆ bis C₂₂ eingesetzt. Dabei sind insbesondere Mischungen aus gesättigten, überwiegend aus C₁₆ bestehenden sulfierten Fettalkoholen und ungesättigten, überwiegend aus C₁₈ bestehenden sulfierten Fettalkoholen bevorzugt, beispielsweise solche, die sich von festen oder flüssigen Fettalkoholmischungen des Typs HD-Ocenol ^{(R)} (Handelsprodukt des Anmelders) ableiten. Dabei sind Gewichtsverhältnisse von Alkylsulfaten zu Alkenylsulfaten von 10:1 bis 1:2 und insbesondere von etwa 5:1 bis 1:1 bevorzugt.

Auch die Schwefelsäuremonoester der mit 1 bis 6 Mol Ethylenoxid ethoxylierten geradkettigen oder verzweigten C₇-C₂₁-Alkohole, wie 2-Methyl-verzweigte C₉-C₁₁-Alkohole mit im Durchschnitt 3,5 Mol Ethylenoxid (EO) oder C₁₂-C₁₈-Fettalkohole mit 1 bis 4 E0, sind geeignet. Sie werden in Waschmitteln aufgrund ihres hohen Schaumverhaltens nur in relativ geringen Mengen, beispielsweise in Mengen von 1 bis 5 Gew.-%, eingesetzt.

In einer bevorzugten Ausführungsform der Erfindung enthalten die Compounds 15 bis 80 Gew.-% Alkalisilicate, 1 bis 20 Gew.-% Aniontenside und 10 bis 22 Gew.-%, vorzugsweise 12 bis 19 Gew-% und inbesondere 14 bis 19 Gew.-% Wasser.

In einer weiteren bevorzugten Ausführungsform der Erfindung enthalten die erfindungsgemäßen Compounds 15 bis 50 Gew.-%, vorzugsweise 20 bis 40 Gew.-% Alkalisilicate, 30 bis 70 Gew.-%, vorzugsweise 40 bis 65 Gew.-% Alkalicarbonate, 1,5 bis 15 Gew.-% und insbesondere 2 bis 12 Gew.-% Aniontenside, vorteilhafterweise Alkylbenzolsulfonate und/oder Alk(en)ylsulfate, und 12 bis 19 Gew.-% Wasser.

Die Alkalisilicat-Compounds können zusätzlich noch weitere Inhaltsstoffe von Wasch- oder Reinigungsmitteln, vorzugsweise in Mengen bis 10 Gew.-% und insbesondere in Mengen nicht oberhalb 5 Gew.-% enthalten. Hierzu zählen beispielsweise Neutralsalze wie Natrium - oder Kaliumsulfate, aber auch Vergrauungsinhibitoren oder nichtionische Tenside wie Alkylpolyglykoside.

Die erfindungsgemäßen Alkalisilicat-Compounds besitzen ein signifikantes Aufnahmevermögen für bei den üblichen Verarbeitungstemperaturen flüssige bis wachsartige Inhaltsstoffe von Wasch- oder Reinigungsmitteln. Zwar können auch Alkalisilicat-Compounds ohne Aniontensid-Zusatz gewisse Mengen an Flüssigkomponenten aufnehmen; es hat sich jedoch gezeigt, daß durch den Zusatz von Aniontensiden die Aufnahmekapazität der Alkalisilicat-Compounds erhöht und das Rieselverhalten verbessert wird. In einer bevorzugten Ausführungsform der Erfindung weisen die erfindungsgemäßen aniontensidhaltigen Alkalisilicat-Compounds ein Aufnahmevermögen für Flüssigkomponenten auf, das um mindestens 20 % höher ist als das der mengengleichen Alkalisilicat-Compounds ohne Aniontenside. Insbesondere sind dabei Compounds bevorzugt, deren Aufnahmevermögen für Flüssigkomponenten sogar um mindestens 30 % und vorteilhafterweise sogar um mindestens 50 %, jeweils bezogen auf das Aufnahmevermögen der mengengleichen entsprechenden Alkalisilicat-Compounds ohne Aniontenside, gesteigert wurde.

In einer weiteren Ausführungsform der Erfindung werden daher erfindungsgemäß hergestellte Alkalisilicat-Compounds beansprucht, welche mit Flüssigkomponenten, zu denen im Rahmen dieser Erfindung bei der Verarbeitungstemperatur flüssige bis wachsartige Inhaltsstoffe von Wasch- oder Reinigungsmitteln gezählt werden, nachbehandelt wurden. Geeignete Flüssigkomponenten, die von den erfindungsgemäßen Alkalisilicat-Compounds aufgenommen werden können, sind beispielsweise nichtionische Tenside, Kationtenside und/oder Schauminhibitoren wie Silikonöle und Paraffinöle. Insbesondere bevorzugt sind jedoch nichtionische Tenside, beispielsweise alkoxylierte, vorzugsweise ethoxylierte und/oder ethoxylierte und propoxylierte aliphatische C₈-C₂₂-Alkohole. Hierzu zählen insbesondere primäre Alkohole mit vorzugsweise 8 bis 18 C-Atomen und durchschnittlich 1 bis 12 Mol Ethylenoxid (EO) pro Mol Alkohol, in denen der Alkoholrest linear oder bevorzugt in 2-Stellung methylverzweigt sein kann bzw. lineare und methylverzweigte Reste im Gemisch enthalten kann, so wie sie üblicherweise in Oxoalkoholresten vorliegen. Ebenso sind jedoch Alkoholethoxylate mit linearen Resten aus Alkoholen nativen Ursprungs mit 12 bis 18 C-Atomen, z.B. aus Kokos-, Palm-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂-C₁₄-Alkohole mit 3 EO oder 4 EO, C₉-C₁₁-Alkohol mit 7 EO, C₁₃-C₁₅-Alkohole mit 3 EO, 5 EO, 7 EO oder 8 EO, C₁₂-C₁₈-Alkohole mit 3 EO, 5 EO oder 7 EO und Mischungen aus diesen, wie Mischungen aus C₁₂-C₁₄-Alkohol mit 3 EO und C₁₂-C₁₈-Alkohol mit 5 EO. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind Talgfettalkohol mit 14 EO, 25 EO, 30 EO oder 40 EO.

Nachträglich können die erfindungsgemäß hergestellten Alkalisilicat-Compounds mit Inhaltsstoffen von Wasch- oder Reinigungsmitteln behandelt werden. Dies kann auf herkömmliche Weise durchgeführt werden, beispielsweise durch Mischen oder durch Aufsprühen in einem Mischer/Granulator gegebenenfalls mit anschließender Wärmebehandlung.

Die amorphen Alkalisilicat-Compounds mit Sekundärwaschvermögen können als Zumischkomponente zu pulverförmigen bis granularen Wasch- oder Reinigungsmitteln oder als Bestandteil bei der Herstellung der granularen Wasch- oder Reinigungsmittel, vorzugsweise bei der Granulierung und/oder Kompaktierung, verwendet werden. Je nach der Art ihrer Herstellung können die Schüttgewichte der Alkalisilicat-Compounds zwischen etwa 300 und beispielsweise 950 g/l variieren. Bei kontinuierlicher Herstellung können Schüttgewichte bis 1150 g/l erreicht werden. Die erfindungsgemäßen Wasch- oder Reinigungsmittel können hingegen ein Schüttgewicht zwischen 300 und 1200 g/l, vorzugsweise von 500 bis 1000 g/l, aufweisen und enthalten die erfindungsgemäßen Alkalisilicat-Compounds vorzugsweise in Mengen von 5 bis 50 Gew.-%, insbesondere in Mengen von 10 bis 40 Gew.-%. Ihre Herstellung kann nach jedem der bekannten Verfahren wie Mischen, Granulieren, Kompaktieren wie Walzenkompaktierung und Extrusion erfolgen. Geeignet sind insbesondere solche Verfahren, in denen mehrere Teilkomponenten, beispielsweise sprühgetrocknete Komponenten und granulierte und/oder extrudierte Komponenten miteinander vermischt werden. Dabei ist es auch möglich, daß sprühgetrocknete oder granulierte Komponenten nachträglich in der Aufbereitung beispielsweise mit nichtionischen Tensiden, insbesondere ethoxylierten Fettalkoholen, nach den üblichen Verfahren beaufschlagt werden. Insbesondere in Granulations- und Extrusionsverfahren ist es bevorzugt, die gegebenenfalls vorhandenen weiteren Aniontenside in Form eines sprühgetrockneten, granulierten oder extrudierten Compounds entweder als Zumischkomponente in dem Verfahren oder als Additiv nachträglich zu anderen Granulaten einzusetzen. Ebenso ist es möglich und kann in Abhängigkeit von der Rezeptur von Vorteil sein, wenn weitere einzelne Bestandteile des Mittels, beispielsweise Carbonate, Citrat bzw. Citronensäure oder andere Polycarboxylate bzw. Polycarbonsäuren, polymere Polycarboxylate, Zeolith und/oder Schichtsilicate, beispielsweise schichtförmige kristalline Disilicate, nachträglich zu sprühgetrockneten, granulierten und/oder extrudierten Komponenten, die gegebenenfalls mit nichtionischen Tensiden und/oder anderen bei der Verarbeitungstemperatur flüssigen bis wachsartigen Inhaltsstoffen beaufschlagt sind, hinzugemischt werden. Bevorzugt ist dabei ein Verfahren, bei dem die Oberfläche von Teilkomponenten des Mittels oder des gesamten Mittels zur Reduzierung der Klebrigkeit der Granulate und/oder zu ihrer verbesserten Löslichkeit nachträglich behandelt wird. Geeignete Oberflächenmodifizierer sind dabei aus dem Stand der Technik bekannt. Neben weiteren geeigneten sind dabei feinteilige Zeolithe, Kieselsäuren, amorphe Silicate, Fettsäuren oder Fettsäuresalze, beispielsweise Calciumstearat, vor allem jedoch Mischungen aus Zeolith und Kieselsäure, insbesondere im Gewichtsverhältnis Zeolith zu Kieselsäure von mindestens 1:1, oder Zeolith und Calciumstearat besonders bevorzugt.

Besonders bevorzugte Ausführungsformen der Erfindung sind extrudierte Wasch- oder Reinigungsmittel mit einem Schüttgewicht oberhalb 600 g/l, welche anionische sowie gegebenenfalls nichtionische Tenside sowie ein amorphes Alkalisilicat-Compound der erfindungsgemäß hergestellten Art im Extrudat enthalten. Zur Herstellung dieser extrudierten Wasch- oder Reinigungsmittel wird auf die bekannten Verfahren zur Extrusion, insbesondere auf die internationale Patentanmeldung WO-A-91/02047 verwiesen. Dabei werden ein festes und rieselfähiges Vorgemisch bei Drucken bis 200 bar strangförmig verpreßt, der Strang nach dem Austritt aus der Lochform mittels einer Schneidevorrichtung auf die vorbestimmte Granulatdimension zugeschnitten sowie das plastische und gegebenenfalls noch feuchte Rohextrudat einem weiteren formgebenden Verarbeitungsschritt zugeführt und anschließend getrocknet, wobei die erfindungsgemäßen Alkalisilicat-Compounds in dem Vorgemisch eingesetzt werden.

Insbesondere bei der Herstellung von extrudierten Wasch- oder Reinigungsmitteln weisen die aniontensidhaltigen Alkalisilicat-Compounds überraschenderweise auch aus verfahrenstechnischer Sicht Vorteile gegenüber den aniontensidfreien Alkalisilicat-Compound-Alternativen auf. Es hat sich gezeigt, daß Extrusionsprozesse, in denen insbesondere aniontensidfreie Alkalisilicat-Carbonat-Compounds eingesetzt wurden, nicht unterbrochen werden durften, da das Extrusionsgemisch in der Ruhephase seine Plastizität und Gleitfähigkeit derartig schnell verlor, daß ein erneutes Anfahren der Anlage sicherheitstechnische Probleme mit sich brachte. Dieses Problem wurde durch den Ersatz der aniontensidfreien durch aniontensidhaltige Alkalisilicat-Compounds, insbesondere durch aniontensid- und carbonathaltige Alkalisilicat-Compounds gelöst.

Die fertigen Wasch- oder Reinigungsmittel können zusätzlich die nun folgenden Inhaltsstoffe enthalten.

Zu diesen zählen insbesondere Tenside, vor allem Aniontenside sowie gegebenenfalls nichtionische Tenside, aber auch kationische, amphotere oder zwitterionische Tenside.

Als Aniontenside vom Sulfonat-Typ kommen einmal die bereits obengenannten Alkylbenzolsulfonate, Olefinsulfonate und Alkansulfonate in Betracht. Geeignet sind aber auch die Ester von α-Sulfofettsäuren (Estersulfonate), z.B. die α-sulfonierten Methylester der hydrierten Kokos-, Palmkern- oder Talgfettsäuren. Weitere geeignete Aniontenside sind die durch Esterspaltung der α-Sulfofettsäurealkylester erhältlichen α-Sulfofettsäuren bzw. ihre Di-Salze. Die Mono-Salze der α-Sulfofettsäurealkylester fallen schon bei ihrer großtechnischen Herstellung als wäßrige Mischung mit begrenzten Mengen an Di-Salzen an. Der Disalz-Gehalt solcher Tenside liegt üblicherweise unter 50 Gew.-% des Aniontensidgemisches, beispielsweise bis etwa 30 Gew.-%.

Weitere geeignete Aniontenside sind sulfierte Fettsäureglycerinester, welche Mono-, Di- und Triester sowie deren Gemische darstellen, wie sie bei der Herstellung durch Veresterung durch ein Monoglycerin mit 1 bis 3 Mol Fettsäure oder bei der Umesterung von Triglyceriden mit 0,3 bis 2 Mol Glycerin erhalten werden.

Geeignete Tenside vom Sulfat-Typ sind die genannten Schwefelsäuremonoester aus primären Alkoholen natürlichen und synthetischen Ursprungs sowie gegebenenfalls deren alkoxylierte, vorzugsweise ethoxylierte Derivate. Bevorzugte Aniontenside sind auch die Salze der Alkylsulfobernsteinsäure, die auch als Sulfosuccinate oder als Sulfobernsteinsäureester bezeichnet werden und die Monoester und/oder Diester der Sulfobernsteinsäure mit Alkoholen, vorzugsweise Fettalkoholen und insbesondere ethoxylierten Fettalkoholen darstellen. Bevorzugte Sulfosuccinate enthalten C₈- bis C₁₈-Fettalkoholreste oder Mischungen aus diesen. Insbesondere bevorzugte Sulfosuccinate enthalten einen Fettalkoholrest, der sich von ethoxylierten Fettalkoholen ableitet, die für sich betrachtet nichtionische Tenside darstellen. Dabei sind wiederum Sulfosuccinate, deren Fettalkohol-Reste sich von ethoxylierten Fettalkoholen mit eingeengter Homologenverteilung ableiten, besonders bevorzugt. Ebenso ist es auch möglich, Alk(en)ylbernsteinsäure mit vorzugsweise 8 bis 18 Kohlenstoffatomen in der Alk(en)ylkette oder deren Salze einzusetzen.

Zusätzlich zu den anionischen Tensiden können die Mittel auch Seifen, vorzugsweise in Mengen von 0,2 bis 5 Gew.-%, enthalten. Geeignet sind gesättigte Fettsäureseifen, wie die Salze der Laurinsäure, Myristinsäure, Palmitinsäure, Stearinsäure, hydrierte Erucasäure und Behensäure sowie insbesondere aus natürlichen Fettsäuren, z.B. Kokos-, Palmkern- oder Talgfettsäuren, abgeleitete Seifengemische.

Die anionischen Tenside und Seifen können in Form ihrer Natrium-, Kalium- oder Ammoniumsalze sowie als lösliche Salze organischer Basen, wie Mono-, Di- oder Triethanolamin, vorliegen. Vorzugsweise liegen die anionischen Tenside in Form ihrer Natrium- oder Kaliumsalze, insbesondere in Form der Natriumsalze vor.

In einer Ausführungsform der Erfindung werden Wasch- oder Reinigungsmittel, insbesondere extrudierte Wasch- oder Reinigungsmittel bevorzugt, welche 10 bis 30 Gew.-% anionische Tenside enthalten. Vorteilhafterweise sind davon vorzugsweise mindestens 3 Gew.-% und insbesondere mindestens 5 Gew.-% sulfatische Tenside. In einer vorteilhaften Ausführungsform sind in den Mitteln - bezogen auf die anionischen Tenside insgesamt - mindestens 15 Gew.-%, insbesondere 20 bis 100 Gew.-% sulfatische Tenside enthalten.

Als nichtionische Tenside werden vorzugsweise die bereits oben beschriebenen alkoxylierten, vorteilhafterweise ethoxylierten Alkohole mit vorzugsweise 8 bis 18 C-Atomen und durchschnittlich 1 bis 12 Mol Ethylenoxid (EO) pro Mol Alkohol eingesetzt.

Außerdem können als weitere nichtionische Tenside auch Alkylglykoside der allgemeinen Formel RO(G)ₓ eingesetzt werden, in der R einen primären geradkettigen oder methylverzweigten, insbesondere in 2-Stellung methylverzweigten aliphatischen Rest mit 8 bis 22, vorzugsweise 12 bis 18 C-Atomen bedeutet und G das Symbol ist, das für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl zwischen 1 und 10.

Auch nichtionische Tenside vom Typ der Aminoxide, beispielsweise N-Kokosalkyl-N,N-dimethylaminoxid und N-Talgalkyl-N,N-dihydroxyethylaminoxid, und der Fettsäurealkanolamide können geeignet sein. Die Menge dieser nichtionischen Tenside beträgt vorzugsweise nicht mehr als die der ethoxylierten Fettalkohole, insbesondere nicht mehr als die Hälfte davon.

Weitere geeignete Tenside sind Polyhydroxyfettsäureamide der Formel (I), in der R²CO für einen aliphatischen Acylrest mit 6 bis 22 Kohlenstoffatomen, R³ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 10 Kohlenstoffatomen und 3 bis 10 Hydroxylgruppen steht. Bei den Polyhydroxyfettsäureamiden handelt es sich um bekannte Stoffe, die üblicherweise durch reduktive Aminierung eines reduzierenden Zuckers mit Ammoniak, einem Alkylamin oder einem Alkanolamin und nachfolgende Acylierung mit einer Fettsäure, einem Fettsäurealkylester oder einem Fettsäurechlorid erhalten werden können.

Nichtionische Tenside sind in den erfindungsgemäßen Mitteln vorzugsweise in Mengen von 0,5 bis 15 Gew.-%, insbesondere in Mengen von 2 bis 10 Gew.-% enthalten.

Neben den erfindungsgemäß hergestellten amorphen Alkalisilicat-Compounds mit Sekundärwaschvermögen können die Mittel auch noch weitere, zusätzliche Buildersubstanzen und Cobuilder enthalten. Beispielsweise können übliche Buildersubstanzen wie Phosphate, Zeolithe und kristalline Schichtsilicate in den Mitteln enthalten sein. Der eingesetzte, synthetische Zeolith ist vorzugsweise feinkristallin und enthält gebundenes Wasser. Geeignet sind beispielsweise Zeolith A, jedoch auch Zeolith X und Zeolith P sowie Mischungen aus A, X und/oder P. Der Zeolith kann als sprühgetrocknetes Pulver oder auch als ungetrocknete, von ihrer Herstellung noch feuchte, stabilisierte Suspension zum Einsatz kommen. Für den Fall, daß der Zeolith als Suspension eingesetzt wird, kann diese geringe Zusätze an nichtionischen Tensiden als Stabilisatoren enthalten, beispielsweise 1 bis 3 Gew.-%, bezogen auf Zeolith, an ethoxylierten C₁₂-C₁₈-Fettalkoholen mit 2 bis 5 Ethylenoxidgruppen, C₁₂-C₁₄-Fettalkoholen mit 4 bis 5 Ethylenoxidgruppen oder ethoxylierten Isotridecanolen. Ebenso ist es auch möglich, Zeolith-Suspensionen und Zeolith-Pulver einzusetzen. Geeignete Zeolith-Pulver weisen eine mittlere Teilchengröße von weniger als 10 µm (Volumenverteilung; Meßmethode: Coulter Counter) auf und enthalten vorzugsweise 18 bis 22 Gew.-%, insbesondere 20 bis 22 Gew.-% an gebundenem Wasser. Zeolith kann in den Wasch- oder Reinigungsmitteln in Mengen bis etwa 40 Gew.-% (bezogen auf wasserfreie Aktivsubstanzen) enthalten sein.

In einer besonders bevorzugten Ausführungsform der Erfindung enthalten Wasch- oder Reinigungsmittel jedoch 10 bis 16 Gew.-% Zeolith (bezogen auf wasserfreie Aktivsubstanz) und 10 bis 30 Gew.-% eines erfindungsgemäß hergestellten Alkalisilicat-Compounds.

In einer weiteren besonders bevorzugten Ausführungsform der Erfindung enthalten die Wasch- oder Reinigungsmittel jedoch 0 bis 5 Gew.-% Zeolith (bezogen auf wasserfreie Aktivsubstanz) und 15 bis 40 Gew.-% eines erfindungsgemäß hergestellten Alkalisilicat-Compounds. Dabei ist es möglich, daß der Zeolith nicht nur coextrudiert wird, sondern daß der Zeolith teilweise oder ganz nachträglich, also nach dem Extrusionsschritt in das Wasch- oder Reinigungsmittel eingebracht wird. Besonders bevorzugt sind hierbei Wasch- oder Reinigungsmittel, welche ein Extrudat enthalten, das im Inneren des Extrudatkorns frei von Zeolith ist.

Als Ersatzstoffe für den Zeolith können auch kristalline Schichtsilicate und/oder herkömmliche Phosphate eingesetzt werden. Dabei ist es jedoch bevorzugt, daß Phosphate nur in geringen Mengen, insbesondere bis maximal 10 Gew.-%, in den Wasch- oder Reinigungsmitteln enthalten sind.

Als kristalline Schichtsilicate sind insbesondere kristalline, schichtförmige Natriumsilicate der allgemeinen Formel NaMSiₓO₂ₓ₊₁·yH₂O, wobei M Natrium oder Wasserstoff bedeutet, x eine Zahl von 1,9 bis 4 und y eine Zahl von 0 bis 20 ist und bevorzugte Werte für x 2, 3 oder 4 sind, geeignet. Derartige kristalline Schichtsilicate werden beispielsweise in der europäischen Patentanmeldung EP-A-0 164 514 beschrieben. Bevorzugte kristalline Schichtsilicate der angegebenen Formel sind solche, in denen M für Natrium steht und x die Werte 2 oder 3 annimmt. Insbesondere sind sowohl β- als auch δ-Natriumdisilicate Na₂Si₂O₅·yH₂O bevorzugt. Diese kristallinen Schichtsilicate sind jedoch in den erfindungsgemäßen Extrudaten vorzugsweise lediglich in Mengen von nicht mehr als 10 Gew.-%, insbesondere von weniger als 8 Gew.-%, vorteilhafterweise von maximal 5 Gew.-% enthalten.

Als Cobuilder können beispielsweise polymere Polycarboxylate eingesetzt werden. Geeignete polymere Polycarboxylate sind beispielsweise die Natriumsalze der Polyacrylsäure oder der Polymethacrylsäure, beispielsweise solche mit einer relativen Molekülmasse von 800 bis 150000 (auf Säure bezogen). Geeignete copolymere Polycarboxylate sind insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 5000 bis 200000, vorzugsweise 10000 bis 120000 und insbesondere 50000 bis 100000. Insbesondere bevorzugt sind auch Terpolymere, beispielsweise solche, die gemäß der DE-A-43 00 772 als Monomere Salze Acrylsäure und der Maleinsäure sowie Vinylalkohol bzw. Vinylalkohol-Derivate oder gemäß der DE-C-42 21 381 als Monomere Salze der Acrylsäure und der 2-Alkylallylsulfonsäure sowie Zucker Derivate enthalten.

Weitere brauchbare organische Cobuilder sind die bevorzugt in Form ihrer Natriumsalze eingesetzten Polycarbonsäuren, wie Citronensäure, Adipinsäure, Bernsteinsäure, Glutarsäure, Weinsäure, Zukkersäuren, Aminocarbonsäuren, Nitrilotriessigsäure (NTA), sofern ein derartiger Einsatz aus ökologischen Gründen nicht zu beanstanden ist, sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen.

Weitere geeignete Buildersysteme sind Oxidationsprodukte von carboxylgruppenhaltigen Polyglucosanen und/oder deren wasserlöslichen Salzen, wie sie beispielsweise in der internationalen Patentanmeldung WO-A-93/08251 beschrieben werden oder deren Herstellung beispielsweise in der internationalen Patentanmeldung WO-A-93/16110 beschrieben wird.

Ebenso sind als weitere bevorzugte Buildersubstanzen auch die bekannten Polyasparaginsäuren bzw. deren Salze und Derivate zu nennen.

Weitere geeignete Buildersubstanzen sind Polyacetale, welche durch Umsetzung von Dialdehyden mit Polyolcarbonsäuren, welche 5 bis 7 C-Atome und mindestens 3 Hydroxylgruppen aufweisen, beispielsweise wie in der europäischen Patentanmeldung EP-A-0 280 223 beschrieben erhalten werden können. Bevorzugte Polyacetale werden aus Dialdehyden wie Glyoxal, Glutaraldehyd, Terephthalaldehyd sowie deren Gemischen und aus Polyolcarbonsäuren wie Gluconsäure und/oder Glucoheptonsäure erhalten.

Diese Cobuilder können in Mengen von beispielsweise 0,5 bis 20 Gew.-%, vorzugsweise von 2 bis 15 Gew.-% in den fertigen Wasch- oder Reinigungsmitteln enthalten sein.

Zusätzlich können die Mittel auch Komponenten enthalten, welche die Öl- und Fettauswaschbarkeit aus Textilien positiv beeinflussen. Dieser Effekt wird besonders deutlich, wenn ein Textil verschmutzt wird, das bereits vorher mehrfach mit einem erfindungsgemäßen Waschmittel, das diese öl- und fettlösende Komponente enthält, gewaschen wird. Zu den bevorzugten öl- und fettlösenden Komponenten zählen beispielsweise nichtionische Celluloseether wie Methylcellulose und Methylhydroxypropylcellulose mit einem Anteil an Methoxyl-Gruppen von 15 bis 30 Gew.-% und an Hydroxypropoxyl-Gruppen von 1 bis 15 Gew.-%, jeweils bezogen auf den nichtionischen Celluloseether, sowie die aus dem Stand der Technik bekannten Polymere der Phthalsäure und/oder der Terephthalsäure bzw. von deren Derivaten, insbesondere Polymere aus Ethylenterephthalaten und/oder Polyethylenglykolterephthalaten oder anionisch und/oder nichtionische modifizierten Derivaten von diesen.

Die Mittel können außerdem Bestandteile enthalten, welche die Löslichkeit insbesondere der schweren Granulate noch weiter verbessern. Derartige Bestandteile und das Einbringen derartiger Bestandteile werden beispielsweise in der internationalen Patentanmeldung WO-A-93/02176 und in der deutschen Patentanmeldung DE-A-42 03 031 beschrieben. Zu den bevorzugt eingesetzten Bestandteilen gehören insbesondere Fettalkohole mit 20 bis 80 Mol Ethylenoxid pro Mol Fettalkohol, beispielsweise Talgfettalkohol mit 30 E0 und Talgfettalkohol mit 40 E0, aber auch Fettalkohole mit 14 E0 sowie Polyethylenglykole mit einer relativen Molekülmasse zwischen 200 und 2000.

Unter den als Bleichmittel dienenden, in Wasser H₂O₂ liefernden Verbindungen hat das Natriumperboratmonohydrat besondere Bedeutung. Weitere brauchbare Bleichmittel sind beispielsweise Natriumperborattetrahydrat, Natriumpercarbonat, Peroxypyrophosphate, Citratperhydrate sowie H₂O₂ liefernde persaure Salze oder Persäuren, wie Perbenzoate, Peroxophthalate, Diperazelainsäure oder Diperdodecandisäure. Der Gehalt der Mittel an Bleichmitteln beträgt vorzugsweise 5 bis 25 Gew.-% und insbesondere 10 bis 20 Gew.-%, wobei vorteilhafterweise Perboratmonohydrat eingesetzt wird. Percarbonat ist als Bestandteil ebenfalls bevorzugt. Jedoch wird Percarbonat vorzugsweise nicht coextrudiert, sondern gegebenenfalls nachträglich zugemischt.

Um beim Waschen bei Temperaturen von 60 °C und darunter eine verbesserte Bleichwirkung zu erreichen, können Bleichaktivatoren in die Präparate eingearbeitet werden. Beispiele hierfür sind mit H₂O₂ organische Persäuren bildende N-Acyl- bzw. O-Acyl-Verbindungen, vorzugsweise N,N'-tetraacylierte Diamine, p-(Alkanoyloxy)benzolsulfonate, ferner Carbonsäureanhydride und Ester von Polyolen wie Glucosepentaacetat. Weitere bekannte Bleichaktivatoren sind acetylierte Mischungen aus Sorbitol und Mannitol, wie sie beispielsweise in der europäischen Patentanmeldung EP-A-0 525 239 beschrieben werden. Der Gehalt der bleichmittelhaltigen Mittel an Bleichaktivatoren liegt in dem üblichen Bereich, vorzugsweise zwischen 1 und 10 Gew.-% und insbesondere zwischen 3 und 8 Gew.-%. Besonders bevorzugte Bleichaktivatoren sind N,N,N',N'-Tetraacetylethylendiamin (TAED), 1,5-Diacetyl-2,4-dioxo-hexahydro-1,3,5-triazin (DADHT) und acetylierte Sorbitol-Mannitol-Mischungen (SORMAN).

Es kann von Vorteil sein, den Mitteln übliche Schauminhibitoren zuzusetzen. Als Schauminhibitoren eignen sich beispielsweise Seifen natürlicher oder synthetischer Herkunft, die einen hohen Anteil an C₁₈-C₂₄-Fettsäuren aufweisen. Geeignete nichttensidartige Schauminhibitoren sind beispielsweise Organopolysiloxane und deren Gemische mit mikrofeiner, ggf. silanierter Kieselsäure sowie Paraffine, Wachse, Mikrokristallinwachse und deren Gemische mit silanierter Kieselsäure oder Bistearylethylendiamid. Mit Vorteilen werden auch Gemische aus verschiedenen Schauminhibitoren verwendet, z.B. solche aus Silikonen, Paraffinen oder Wachsen. Vorzugsweise sind die Schauminhibitoren, insbesondere Silikon- und/oder Paraffin-haltige Schauminhibitoren, an eine granulare, in Wasser lösliche bzw. dispergierbare Trägersubstanz gebunden. Insbesondere sind dabei Mischungen aus Paraffinen und Bistearylethylendiamiden bevorzugt.

Als Enzyme kommen solche aus der Klasse der Proteasen, Lipasen, Amylasen, Cellulasen bzw. deren Gemische in Frage. Besonders gut geeignet sind aus Bakterienstämmen oder Pilzen, wie Bacillus subtilis, Bacillus licheniformis, Streptomyces griseus und Humicola insolens gewonnene enzymatische Wirkstoffe. Vorzugsweise werden Proteasen vom Subtilisin-Typ und insbesondere Proteasen, die aus Bacillus lentus gewonnen werden, eingesetzt. Dabei sind Enzymmischungen, beispielsweise aus Protease und Amylase oder Protease und Lipase oder Protease und Cellulase oder aus Cellulase und Lipase oder aus Protease, Amylase und Lipase oder Protease, Lipase und Cellulase, insbesondere jedoch Protease- und/oder Lipase-haltige Mischungen von besonderem Interesse. Auch Peroxidasen oder Oxidasen haben sich in einigen Fällen als geeignet erwiesen. Die Enzyme können an Trägerstoffen adsorbiert und/oder in Hüllsubstanzen eingebettet sein, um sie gegen vorzeitige Zersetzung zu schützen. Der Anteil der Enzyme, Enzymmischungen oder Enzymgranulate kann beispielsweise etwa 0,1 bis 5 Gew.-%, vorzugsweise 0,1 bis etwa 2 Gew.-% betragen.

Als Stabilisatoren insbesondere für Perverbindungen und Enzyme kommen die Salze von Polyphosphonsäuren, insbesondere 1-Hydroxyethan-1,1-diphosphonsäure (HEDP), Diethylentriaminpentamethylenphosphonsäure (DETPMP) oder Ethylendiamintetramethylenphosphonsäure in Betracht.

Die Mittel können auch weitere Enzymstabilisatoren enthalten. Beispielsweise können 0,5 bis 1 Gew.-% Natriumformiat eingesetzt werden. Möglich ist auch der Einsatz von Proteasen, die mit löslichen Calciumsalzen und einem Calciumgehalt von vorzugsweise etwa 1,2-Gew.-%, bezogen auf das Enzym, stabilisiert sind. Besonders vorteilhaft ist jedoch der Einsatz von Borverbindungen, beispielsweise von Borsäure, Boroxid, Borax und anderen Alkalimetallboraten wie den Salzen der Orthoborsäure (H₃BO₃), der Metaborsäure (HBO₂) und der Pyroborsäure (Tetraborsäure H₂B₄O₇).

Vergrauungsinhibitoren haben die Aufgabe, den von der Faser abgelösten Schmutz in der Flotte suspendiert zu halten und so das Vergrauen zu verhindern. Hierzu sind wasserlösliche Kolloide meist organischer Natur geeignet, beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich lösliche Stärkepräparate und andere als die obengenannten Stärkeprodukte verwenden, z.B. abgebaute Stärke, Aldehydstärken usw.. Auch Polyvinylpyrrolidon ist brauchbar. Bevorzugt werden jedoch Celluloseether, wie Carboxymethylcellulose (Na-Salz), Methylcellulose, Hydroxyalkylcellulose und Mischether, wie Methylhydroxyethylcellulose, Methylhydroxypropylcellulose, Methylcarboxymethylcellulose und deren Gemische, sowie Polyvinylpyrrolidon beispielsweise in Mengen von 0,1 bis 5 Gew.-%, bezogen auf die Mittel, eingesetzt.

Die Mittel können als optische Aufheller Derivate der Diaminostilbendisulfonsäure bzw. deren Alkalimetallsalze enthalten. Geeignet sind z.B. Salze der 4,4'-Bis(2-anilino-4-morpholino-1,3,5-triazinyl-6-amino)stilben-2,2'-disulfonsäure oder gleichartig aufgebaute Verbindungen, die anstelle der Morpholino-Gruppe eine Diethanolaminogruppe, eine Methylaminogruppe, eine Anilinogruppe oder eine 2-Methoxyethylaminogruppe tragen. Weiterhin können Aufheller vom Typ der substituierten Diphenylstyryle anwesend sein, z.B. die Alkalisalze des 4,4'-Bis(2-sulfostyryl)-diphenyls, 4,4'-Bis(4-chlor-3-sulfostyryl)-diphenyls, oder 4-(4-Chlorstyryl)-4'-(2-sulfostyryl)-diphenyls. Auch Gemische der vorgenannten Aufheller können verwendet werden.

Zusätzlich zu den erfindungsgemäß hergestellten Alkalisilicat-Compounds können die Mittel weitere anorganische Salze, auch weitere amorphe Alkalisilicate der oben beschriebenen Art und Alkalicarbonate und/oder Alkalihydrogencarbonate der oben beschriebenen Art enthalten. Weitere anorganische Salze, welche als Inhaltsstoffe in Betracht kommen, sind Neutralsalze wie Sulfate und ggf. auch Chloride in Form ihrer Natrium-und/oder Kaliumsalze.

Selbstverständlich können auch die üblicherweise in Wasch- oder Reinigungsmitteln enthaltenen Farb- und Duftstoffe enthalten sein.

### Beispiele

### Beispiel 1: Herstellung von aniontensidhaltigen Alkalisilicat/Alkalicarbonat-Compounds

Die erfindungsgemäßen Alkalisilicat-Compounds B1 bis B4 wurden auf unterschiedliche Weise erhalten. Die Zusammensetzung der Compounds (in Gew.-% ) war wie folgt:

| | B1 | B2 | B3 | B4 |
|---|---|---|---|---|
| amorphes Natriumdisilicat | 28,1 | 28,1 | 28,1 | 28,1 |
| Natriumcarbonat | 53,4 | 53,4 | 53,4 | 53,4 |
| C₁₂-C₁₈-Alkylsulfat (Natriumsalz) | 3,0 | ---- | ---- | ----- |
| C₁₂-Alkylbenzolsulfonat (Natriumsalz) | ---- | 3,0 | 3,0 | 3,0 |
| Wasser | 15,5 | 15,5 | 15,5 | 15,5 |

### Produkt B1

In einem Lödige-Pflugscharmischer FKM 130 D wurden 53,4 Gewichtsteile calcinierte Soda mit 31,4 Gewichtsteilen sprühgetrocknetem Natriumsilicat mit einem Molverhältnis Na₂O : SiO₂ = 1 : 2,0 (Portil^{R}A, Henkel KGaA) für etwa 2 Minuten vermischt. Auf dieses Gemisch wurde eine wäßrige Zubereitung aus 6,6 Gewichtsteilen Wasserglaslösung (Molverhältnis 1 : 2, Feststoffgehalt 50 Gew.-%) und 8,6 Gewichtsteile einer wäßrigen Alkylsulfatpaste (Feststoffgehalt 35 Gew.-%) zudosiert und 2 Minuten nachgemischt.

### Produkt B2

In das vorstehend beschriebene Mischaggregat wurden 94,7 Gewichtsteile eines durch Sprühtrocknung einer Lösung von Soda und Natriumsilicat mit einem Molverhältnis Na₂O : SiO₂ von 1 : 2 gemäß der deutschen Patentanmeldung 195 01 269.0 erhaltenes Soda/Silicat-Compound vorgelegt. Hierzu wurden 5,3 Gewichtsteile einer wäßrigen Paste von Alkylbenzolsulfonat (Feststoffgehalt 56,6 Gew.-%) unter Vermischen während einer Minute zudosiert und anschließend für 3 Minuten nachgemischt. Die Mischung wurde durch Erhitzen auf 70 °C für eine Zeitdauer von 15 Minuten auf einen freien Wassergehalt von 2,4 Gew.-% getrocknet. Die Bestimmung des freien Wassergehaltes erfolgte mit Hilfe eines Moisture Analyzer MA 30 der Firma Satorius. Dabei wird die zu untersuchende Probe auf einer Aluminium-Wägeschale gleichmäßig verteilt und durch Infrarotheizung von oben getrocknet. Die Trocknungstemperatur wird durch einen Thermofühler in der Nähe der Heizspirale kontrolliert und beträgt etwa 130 °C. Die genaue Trocknungstemperatur und die erforderliche Trocknungszeit muß durch eine Kalibrierung bestimmt werden. Bei dieser Bestimmungsmethode wird nur das bis zu einer Temperatur von etwa 130 °C verdampfbare Wasser erfaßt, nicht jedoch das an das amorphe Silicat chemisch gebundene Wasser, zu dessen Abspaltung höhere Temperaturen erforderlich sind.

### Produkt B3

Entsprechend der Herstellung des Produkts B1 wurden in das Mischaggregat 53,4 Gewichtsteile calcinierte Soda und 35,13 Gewichtsteile Natriumsilicat gegeben und für 2 Minuten vermischt. Zu dieser Mischung wurden 5,45 Gewichtsteile einer wäßrigen Paste von Alkylbenzolsulfonat (Feststoffgehalt 55 Gew.-%) sowie 6,02 Gewichtsteile Wasser zugegeben und für weitere 2 Minuten vermischt.

### Produkt B4

Entsprechend Produkt B1 wurden in dem Mischaggregat 53,4 Gewichtsteile calcinierte Soda und 27,5 Gewichtsteile Natriumsilicat vorgelegt und für eine Zeitdauer von 2 Minuten vermischt. Anschließend wurden 5,5 Gewichtsteile einer wäßrigen Paste von Alkylbenzolsulfonat (Feststoffgehalt 55 Gew.-%) sowie 13,6 Gewichtsteile der für Produkt B1 verwendeten Wasserglaslösung zudosiert. Danach wurde 2 Minuten nachgemischt.

Das Kornspektrum der erhaltenen Produkte wurde durch Siebanalyse bestimmt. Dabei wurden folgende Verteilungen erhalten:

| Fraktion (mm) | Gew.-% Teilchen im Produkt | | | |
|---|---|---|---|---|
| | B1 | B2 | B3 | B4 |
| > 1,6 | 0 | 0 | 0 | 0 |
| > 1,0 - 1,6 | 0,6 | 0,8 | 1,4 | 2,0 |
| > 0,8 - 1,0 | 1,5 | 2,2 | 2,7 | 4,1 |
| > 0,6 - 0,8 | 4,6 | 9,3 | 4,9 | 7,3 |
| > 0,4 - 0,6 | 5,0 | 22,7 | 6,3 | 6,2 |
| > 0,2 - 0,4 | 9,4 | 41,9 | 15,7 | 16,3 |
| > 0,1 - 0,2 | 36,8 | 22,6 | 43,9 | 38,9 |
| > 0,05 - 0,1 | 35,5 | 1,5 | 24,0 | 21,9 |
| > 0,05 | 7,3 | 0,1 | 1,0 | 2,7 |

Die Produkte hatten folgende Schüttgewichte (g/l): B1 809, B2 465, B3 704 und B4 719.

### Beispiel 2: Niotensid-Aufnahmevermögen der Alkalisilicat-Compounds

Es wurde das Aufnahmevermögen der erfindungsgemäßen Alkalisilicat-Compounds B1 bis B4 gegenüber dem mengengleich eingesetzten Vergleichscompound Nabion^{R}15, tensidfreies Soda/Silicat-Compound der Firma Rhône-Poulenc, von dem angenommen wird, daß es gemäß EP-A-488 868 hergestellt wurde, anhand des nichtionischen Tensids C₁₂-C₁₈-Fettalkohol mit 7 E0 getestet. Das Niotensid-Aufnahmevermögen wurde entsprechend der DIN ISO 787 bestimmt, wobei anstelle des dort angegebenen Leinöls das vorstehend genannte Niotensid verwendet wurde. Für diese Bestimmung wird eine abgewogene Probenmenge auf eine Platte gegeben. Aus einer Bürette wird langsam, 4 oder 5 Tropfen auf einmal, Niotensid zugegeben. Nach jeder Zugabe wird das Niotensid mit einem Spatel in das Pulver eingerieben. Die Zugabe des Niotensids wird entsprechend fortgesetzt, bis sich Zusammenballungen von Niotensid und Pulver gebildet haben. Von diesem Punkt an wird jeweils ein Tropfen Niotensid zugegeben und mit dem Spatel verrieben. Die Niotensidzugabe wird beendet, wenn eine weiche Paste entstanden ist. Diese Paste sollte sich gerade noch ohne zu reißen oder krümeln verteilen lassen und gerade noch auf der Platte haften. An der Bürette wird die zugegebene Menge Niotensid abgelesen und auf ml Niotensid pro 100 g Probe umgerechnet. Dabei wurden folgende Ergebnisse erhalten:

| | ml Niotensid pro 100 g Träger |
|---|---|
| B1 | 75 |
| B2 | 80 |
| B3 | 97 |
| B4 | 70 |
| Nabion^{R}15 | < 30 |

### Beispiel 3: Extrusionsfähigkeit

Gemäß der Lehre der internationalen Patentanmeldung WO-A-91/02047 wurden die folgenden erfindungsgemäßen Extrudate E5 bis E8 hergestellt. Die Extrusionsmischungen der Mittel E5 bis E8 ließen sich ohne verfahrenstechnische Probleme extrudieren. Die Zusammensetzungen der Extrudate waren wie in Tabelle 1 aufgeführt. Das Schüttgewicht der Extrudate lag zwischen 800 und 830 g/l. Die erfindungsgemäßen Extrudate zeigten ein gutes Löseverhalten: es wurden nur geringe Rückstände beim Einspülverhalten und beim Löslichkeitstest erhalten.

| Zusammensetzungen von E5 bis E8 (in Gew.-%): | | | | |
|---|---|---|---|---|
| | E5 | E6 | E7 | E8 |
| C₉-C₁₃-Alkylbenzolsulfonat | 11,5 | 11,5 | 11,5 | 11,5 |
| C₁₂-C₁₈-Alkylsulfat | 10,5 | 10,5 | 10,5 | 10,5 |
| C₁₂-C₁₈-Alkohol mit 7 EO | 4,0 | 4,0 | 4,0 | 4,0 |
| C₁₂-C₁₈-Fettsäureseife | 1,0 | 1,0 | 1,0 | 1,0 |
| Polyethylenglykol mit einer relativen Molekülmasse von 400 | 1,5 | 1,5 | 1,5 | 1,5 |
| | | | | |
| Zeolith (wasserfreie Aktivsubstanz) | 19,0 | 19,0 | 19,0 | 19,0 |
| Acrylsäure-Maleinsäure-Copolymer (Natriumsalz) | 6,0 | 6,0 | 6,0 | 6,0 |
| | | | | |
| Alkalisilicat-Compound B1 | 14,0 | ---- | ---- | ---- |
| Alkalisilicat-Compound B2 | --- | 14,0 | ---- | ---- |
| Alkalisilicat-Compound B3 | --- | ---- | 14,0 | ---- |
| Alkalisilicat-Compound B4 | --- | ---- | ---- | 14,0 |
| | | | | |
| Perboratmonohydrat | 21,0 | 21,0 | 21,0 | 21,0 |
| Phosphonat | 0,7 | 0,7 | 0,7 | 0,7 |
| Natriumsulfat | 1,5 | 1,5 | 1,5 | 1,5 |
| Wasser und Salze aus Lösungen | Rest | Rest | Rest | Rest |

## Patentansprüche

1. Verfahren zur Herstellung eines aniontensidhaltigen Alkalimetallsilicat/Alkalimetallcarbonat-Compounds mit Sekundärwaschvermögen, wobei das Alkalimetallsilicat röntgenamorph ist und ein Molverhältnis M₂O : SiO₂ (M = Alkalimetall) zwischen 1 : 1,5 und 1 : 3,3 aufweist und wobei das Compound 15 bis 50 Gew.-% Alkalimetallsilicat, 30 bis 70 Gew.-% Alkalimetallcarbonat, 1,5 bis 15 Gew.-% Aniontenside und 12 bis 19 Gew.-% Wasser enthält, dadurch gekennzeichnet, daß man eine pulverförmige Komponente ausgewählt aus Alkalimetallcarbonat, Alkalimetallsilicat oder einer Mischung hiervon unter Verwendung einer wäßrigen Zubereitung agglomeriert, die eines oder mehrere Aniontenside und erforderlichenfalls diejenige Komponente des herzustellenden Compounds enthält, die nicht in Pulverform vorgelegt wird.

2. Verfahren nach Anspruch 1, dadurch gekennzeichnet, daß man pulverförmiges Alkalimetallcarbonat unter Verwendung einer wäßrigen aniontensidhaltigen Alkalimetallsilicatlösung agglomeriert.

3. Verfahren nach Anspruch 1, dadurch gekennzeichnet, daß man pulverförmiges Alkalimetallsilicat unter Verwendung einer aniontensidhaltigen Alkalimetallcarbonatlösung agglomeriert.

4. Verfahren nach Anspruch 1, dadurch gekennzeichnet, daß man ein pulverförmiges Gemenge aus Alkalimetallsilicat und Alkalimetallcarbonat unter Verwendung einer wäßrigen Aniontensidzubereitung agglomeriert.

5. Verfahren nach Anspruch 1, dadurch gekennzeichnet, daß man ein vorgebildetes Compound aus Alkalimetallsilicat und Alkalimetallcarbonat mit einer wäßrigen Aniontensidzubereitung agglomeriert.

6. Verfahren nach einem oder mehreren der Ansprüche 1 bis 5, dadurch gekennzeichnet, daß als Alkalimetallcarbonat Natriumcarbonat eingesetzt wird.

7. Verfahren nach einem oder mehreren der Ansprüche 1 bis 6, dadurch gekennzeichnet, daß als Alkalimetallsilicat Natriumsilicat eingesetzt wird.

8. Verfahren nach einem oder mehreren der Ansprüche 1 bis 6, dadurch gekennzeichnet, daß als Alkalimetallsilicat Natriumsilicat eingesetzt wird, bei dem das Natrium durch so viel Kalium ersetzt ist, daß der rechnerische Gehalt an K₂O zwischen 0,1 und 5 Gew.-% liegt.

9. Verfahren nach einem oder mehreren der Ansprüche 1 bis 8, dadurch gekennzeichnet, daß als Aniontenside Alkylbenzolsulfonate und/oder Alk(en)ylsulfate eingesetzt werden.

10. Verfahren nach einem-oder mehreren der Ansprüche 1 bis 9, dadurch gekennzeichnet, daß das erfindungsgemäß hergestellte Alkalisilicat-Compound nachträglich mit flüssigen Inhaltsstoffen von Wasch- oder Reinigungsmitteln, insbesondere mit nichtionischen Tensiden behandelt wird.

11. Verwendung eines Alkalisilicat-Compounds mit Sekundärwaschvermögen, das gemäß einem der Ansprüche 1 bis 9 hergestellt wurde, in Wasch- oder Reinigungsmitteln, wobei letztere durch Granulierung, Kompaktierung wie Walzenkompaktierung oder Extrusion oder durch Mischverfahren hergestellt werden.

12. Wasch- oder Reinigungsmittel, enthaltend 10 bis 16 Gew.-% Zeolith (bezogen auf wasserfreie Aktivsubstanz) und 10 bis 30 Gew.-% eines Alkalisilicat-Compounds, das gemäß einem der Ansprüche 1 bis 9 hergestellt wurde.

13. Wasch- oder Reinigungsmittel, enthaltend 0 bis 5 Gew.-% Zeolith (bezogen auf wasserfreie Aktivsubstanz) und 15 bis 40 Gew.-% eines Alkalisilicat-Compounds, das gemäß einem der Ansprüche 1 bis 9 hergestellt wurde.

14. Extrudiertes Wasch- oder Reinigungsmittel mit einem Schüttgewicht oberhalb 600 g/l, enthaltend anionische und gegebenenfalls nichtionische Tenside sowie ein amorphes Alkalisilicat, dadurch gekennzeichnet, daß es ein amorphes Alkalisilicat-Compound mit Sekundärwaschvermögen enthält, das gemäß einem der Ansprüche 1 bis 9 hergestellt wurde.

15. Verfahren zur Herstellung eines Wasch- oder Reinigungsmittels, wobei ein festes und rieselfähiges Vorgemisch bei Drucken bis 200 bar strangförmig verpreßt, der Strang nach Austritt aus der Lochform mittels einer Schneidevorrichtung auf die vorbestimmte Granulatdimension zugeschnitten sowie das plastische, gegebenenfalls feuchte Rohextrudat einem weiteren formgebenden Verarbeitungsschritt zugeführt und anschließend getrocknet wird, dadurch gekennzeichnet, daß in dem Vorgemisch ein amorphes Alkalisilicat-Compound eingesetzt wird, das gemäß einem der Ansprüche 1 bis 9 hergestellt wurde.

## Claims

1. A process for the production of an anionic-surfactant-containing alkali metal silicate/alkali metal carbonate compound with multiple wash cycle performance, the alkali metal silicate being X-ray amorphous and having a molar M₂O to SiO₂ ratio (M = alkali metal) of 1:1.5 to 1:3.3 and the compound containing 15 to 50% by weight of alkali metal silicate, 30 to 70% by weight of alkali metal carbonate, 1.5 to 15% by weight of anionic surfactants and 12 to 19% by weight of water, characterized in that a powder-form component selected from alkali metal carbonate, alkali metal silicate or a mixture thereof is agglomerated using an aqueous preparation containing one or more anionic surfactants and, if necessary, that component of the compound to be produced which is not initially introduced in powder form.

2. A process as claimed in claim 1, characterized in that powder-form alkali metal carbonate is agglomerated using an aqueous alkali metal silicate solution containing anionic surfactant.

3. A process as claimed in claim 1, characterized in that powder-form alkali metal silicate is agglomerated using an alkali metal carbonate solution containing anionic surfactant.

4. A process as claimed in claim 1, characterized in that a powder-form mixture of alkali metal silicate and alkali metal carbonate is agglomerated using an aqueous anionic surfactant preparation.

5. A process as claimed in claim 1, characterized in that a preformed compound of alkali metal silicate and alkali metal carbonate is agglomerated with an aqueous anionic surfactant preparation.

6. A process as claimed in one or more of claims 1 to 5, characterized in that sodium carbonate is used as the alkali metal carbonate.

7. A process as claimed in one or more of claims 1 to 6, characterized in that sodium silicate is used as the alkali metal silicate.

8. A process as claimed in one or more of claims 1 to 6, characterized in that sodium silicate in which the sodium has been replaced by potassium in such a quantity that the calculated K₂O content is between 0.1 and 5% by weight is used as the alkali metal silicate.

9. A process as claimed in one or more of claims 1 to 8, characterized in that alkyl benzenesulfonates and/or alk(en)yl sulfates are used as the anionic surfactants.

10. A process as claimed in one or more of claims 1 to 9, characterized in that the alkali metal silicate compound produced in accordance with the invention is subsequently treated with liquid ingredients of detergents or cleaners, more particularly with nonionic surfactants.

11. The use of an alkali metal silicate compound with multiple wash cycle performance produced by the process claimed in any of claims 1 to 9 in detergents or cleaners produced by granulation, compacting, such as roll compacting, or extrusion or by blending.

12. Detergents or deaners containing 10 to 16% by weight zeolite (based on water-free active substance) and 10 to 30% by weight of an alkali metal silicate compound produced by the process claimed in any of claims 1 to 9.

13. Detergents or cleaners containing 0 to 5% by weight of zeolite (based on water-free active substance) and 15 to 40% by weight of an alkali metal silicate compound produced by the process claimed in any of claims 1 to 9.

14. An extruded detergent or cleaner with a bulk density above 600 g/l containing anionic and optionally nonionic surfactants and an amorphous alkali metal silicate, characterized in that it contains the amorphous alkali metal silicate compound with multiple wash cycle performance produced by the process claimed in any of claims 1 to 9.

15. A process for the production of a detergent or cleaner in which a solid free-flowing compound is extruded under pressures of up to 200 bar to form a strand, the strand is cut by a cutting unit to granules of predetermined size as its leaves the multiple-bore extrusion die and the plastic and optionally still moist crude extrudate is subjected to another shaping step and subsequently dried, characterized in that an amorphous alkali metal silicate compound produced by the process claimed in any of claims 1 to 9 is used in the compound.

## Revendications

1. Procédé de fabrication d'un composé d'un carbonate de métal alcalin et d'un silicate de métal alcalin, contenant un tensioactif anionique et possédant un pouvoir secondaire de lavage, le silicate étant amorphe aux rayons X et présentant un rapport molaire M₂O : SiO₂ (M = métal alcalin) compris entre 1 : 1,5 et 1 : 3,3 tandis que le composé contient en poids 15 à 50 % de silicate, 30 à 70 % de carbonate, 1,5 à 15 % de tensioactif anionique et 12 à 19 % d'eau, caractérisé en ce qu'on agglomère un composant pulvérulent composé au choix de carbonate de métal alcalin, de silicate de métal alcalin, ou d'un mélange de ceux-ci, en utilisant une préparation aqueuse qui contient un ou plusieurs tensioactifs anioniques et si nécessaire, ceux des composants du composé à fabriquer, qui ne se présentent pas sous une forme pulvérulente.

2. Procédé selon la revendication 1,
caractérisé en ce qu'
on agglomère le carbonate de métal alcalin en poudre, en utilisant une solution aqueuse de silicate de métal alcalin contenant un tensioactif anionique.

3. Procédé selon la revendication 1,
caractérisé en ce qu'
on agglomère le silicate de métal alcalin en poudre, en utilisant une solution aqueuse de carbonate de métal alcalin contenant un tensioactif anionique.

4. Procédé selon la revendication 1,
caractérisé en ce qu'
on agglomère un mélange pulvérulent d'un silicate de métal alcalin et d'un carbonate de métal alcalin en utilisant une préparation aqueuse de tensioactif anionique.

5. Procédé selon la revendication 1,
caractérisé en ce qu'
on agglomère un composé, préparé à l'avance, d'un silicate de métal alcalin et d'un carbonate de métal alcalin, en utilisant une préparation aqueuse d'un tensioactif anionique.

6. Procédé selon une ou plusieurs des revendications 1 à 5,
caractérisé en ce que
le carbonate de métal alcalin utilisé est du carbonate de soude.

7. Procédé selon une ou plusieurs des revendications 1 à 6,
caractérisé en ce que
le silicate de métal alcalin utilisé est du silicate de soude.

8. Procédé selon une ou plusieurs des revendications 1 à 6,
caractérisé en ce que
le silicate de métal alcalin utilisé est du silicate de soude dans lequel le sodium est remplacé par du potassium en quantité telle que la teneur calculée en K₂O est comprise entre 0,1 et 5 % en poids.

9. Procédé selon une ou plusieurs des revendications 1 à 8,
caractérisé en ce que
le tensioactif anionique utilisé est de l'alkylbenzène-sulfonate et/ou de l'alk(en)ylsulfate.

10. Procédé selon une ou plusieurs des revendications 1 à 9,
caractérisé en ce que
le composé de silicate alcalin fabriqué selon l'invention est ensuite traité par des matières liquides qui contiennent des agents de lavage ou de nettoyage (détergents), en particulier des tensioactifs non ioniques.

11. Utilisation d'un composé de silicate alcalin, possédant un pouvoir détergent secondaire, qui a été fabriqué selon une des revendications 1 à 9, dans des agents de lavage ou de nettoyage (détergents) qui ont été obtenus par granulation, compactage au moyen de cylindres, ou par extrusion ou par un procédé de mélange.

12. Détergents, contenant en poids 10 à 16 % de zéolite (par rapport à la substance active sans eau) et 10 à 30 % d'un composé de silicate alcalin fabriqué selon une des revendications 1 à 9.

13. Détergents, contenant en poids 0 à 5 % de zéolite (par rapport à la substance active sans eau) et 15 à 40 % d'un composé de silicate alcalin fabriqué selon une des revendications 1 à 9.

14. Détergent extrudé, de densité apparente dépassant 600 g/l, contenant des tensioactifs anioniques et le cas échéant non ioniques ainsi qu'un silicate alcalin amorphe, caractérisés en ce qu'
il contient un composé de silicate alcalin doté d'un pouvoir détergent secondaire, fabriqué selon une des revendications 1 à 9.

15. Procédé de fabrication d'un détergent, consistant à comprimer a des pressions allant jusqu'à 200 bars, un pré-mélange solide et pouvant ruisseler, pour former un boudin qui, à sa sortie de la filière est divisé par un dispositif de coupe en granulats de dimension donnée, cet extrudat brut plastique et éventuellement encore humide étant soumis à un autre traitement de formage et enfin séché,
caractérisé en ce qu'
un composé de silicate alcalin amorphe fabriqué selon une des revendications 1 à 9 est introduit dans le prémélange.
